# EUROPÄISCHE PATENTSCHRIFT

(11) **EP 0 081 551 B1**
(45) Veröffentlichungstag und Bekanntmachung des Hinweises auf die Patenterteilung: **06.02.1985**
(21) Anmeldenummer: 82901961.1
(22) Anmeldetag: 16.06.1982
(51) Int. Cl.: F22D 1/00, F23M 5/04, C10J 3/78

(54) **AUSKLEIDUNG FÜR EINEN IM QUERSCHNITT ZUMINDEST ANGENÄHERT RUNDEN FEUERUNGSRAUM**
COATING FOR A HEARTH HAVING AN AT LEAST APPROXIMATELY CIRCULAR CROSS-SECTION
REVETEMENT D'UN FOYER DE SECTION AU MOINS APPROXIMATIVEMENT CIRCULAIRE

(30) Priorität: 19.06.1981 DE 3124263
(43) Veröffentlichungstag der Anmeldung: 22.06.1983
(73) Patentinhaber: Rheinische Braunkohlenwerke AG., D-5000 Köln 41 (DE); Karrena GmbH, D-4000 Düsseldorf 30 (DE)
(72) Erfinder: HERMANN, Wolfgang, D-5042 Erftstadt-Gymnich (DE); RÜTER, Bernhard, D-5021 Königsdorf (DE); GORRIS, Rainer, D-4030 Ratingen 1 (DE); NOWAK, Herbert, D-4005 Meerbusch 3 (DE)
(74) Vertreter: Koepsell, Helmut, Dipl.-Ing.
(86) Internationale Anmeldenummer: DE8200129
(87) Internationale Veröffentlichungsnummer: WO8204473

## Beschreibung

Die Erfindung betrifft eine Auskleidung für einen im Querschnitt zumindest angenähert runden Feuerungsraum, die in radialer Richtung in mindestens zwei Schichten und in axialer Richtung in mindestens zwei Abschnitte unterteilt ist, mit einer Gasdichtung aus metallischem Folienmaterial, die einen sich zwischen zwei Schichten in axialer Richtung erstreckenden Dichtungsteil und einen im Grenzbereich zwischen zwei Schichten rechtwinklig von diesem abgebogenen, sich zwischen zwei Abschnitten in radialer Richtung erstreckenden Dichtungsteil aufweist.

Bei einer durch die DE-A Nr. 2948385 bekannten derartigen Auskleidung soll die Gasdichtung einen Wärmeabfluss in radialer Richtung von innen nach aussen verhindern und dabei das für Fasermaterial typische Schrumpfen der Auskleidung berücksichtigen. Eine sich durchgehend von innen nach aussen über wenigstens zwei Schichten erstreckende Gasdichtung ist nicht vorgesehen, da im Bereich der Fugen zwischen zwei benachbarten Schichten die im wesentlichen horizontal verlaufenden Dichtungsabschnitte günstigstenfalls voreinanderstossen. Eine dichte Verbindung lässt sich auf diese Weise nicht erzielen. Entsprechendes gilt auch für die abgebogenen Bereiche, die in eine Fuge zwischen zwei benachbarten Schichten eingreifen, da ein abgebogener Bereich eines möglicherweise vorhandenen benachbarten Abschnittes in derselben Fuge nicht vorgesehen ist. Da bei der bekannten Auskleidung eine durchgehende Dichtung nicht vorhanden ist und die Auskleidung aus Fasermaterial besteht, fehlt es auch an der Erwähnung von Schwierigkeiten, die dadurch entstehen, dass in den einzelnen Schichten unterschiedliche Wärmedehnungen auftreten, wie dies bei einer mehrschichtigen Auskleidung aus festem Material unvermeidbar ist.

Demzufolge liegt der Erfindung die Aufgabe zugrunde, eine Auskleidung der einleitend beschriebenen Art so auszubilden, dass sie sich an unterschiedliche Wärmedehnungen in den einzelnen Schichten gut anpasst und auch Reparaturen in Teilbereichen der Auskleidung ermöglicht bzw. vereinfacht.

Zur Lösung dieser Aufgabe schlägt die Erfindung vor, dass die sich in radialer und axialer Richtung erstreckenden Dichtungsteilezu einer an sich bekannten, sich von der Innenseite zur Aussenseite der Auskleidung durchgehend erstrekkenden Gasdichtung derart verbunden sind, dass sich in radialer Richtung erstreckende benachbarte Dichtungsteile im Bereich zwischen zwei Schichten der Auskleidung übergreifen und nach Art einer Steckverbindung in axialer Richtung lösbar verbunden sind.

Diese Ausgestaltung berücksichtigt in ganz besonders vorteilhafter Weise nicht nur das mögliche Entfernen eines inneren Dichtungsteils und das Verbinden eines neuen Dichtungsteils mit dem Dichtungsteil der nächstäusseren Schicht. Vielmehr wird durch diese Ausgestaltung auch erreicht, dass die benachbarten Schichten unterschiedliche Wärmedehnungen aufzunehmen in der Lage sind, ohne dass dadurch die Dichtung nachteilig beeinflusst, insbesondere beschädigt wird. Dies wird dadurch erreicht, dass die einander übergreifenden, axial sich erstreckenden Dichtungsteile aneinander gleiten können, ohne dass dadurch die Dichtwirkung eine Beeinträchtigung erfährt.

Die einander übergreifenden, sich in axialer Richtung erstreckenden Dichtungsteile können seitlich nebeneinander und aneinander anliegend zwischen je zwei Schichten angeordnet sein. Es ist aber auch eine Ausführung möglich, bei welcher wenigstens eines der einander übergreifenden, sich in axialer Richtung erstreckenden Dichtungsteile zurückgebogen und das damitzusammenwirkende andere Dichtungsteil in die so gebildete Falte einsteckbar ist. In diesen Fall werden die beiden Dichtungsteile nach Art einer Steckverbindung ineinandergeschoben, wodurch die Dichtwirkung noch verbessert wird.

Gemäss einem weiteren Vorschlag der Erfindung können die in radialer Richtung sich erstrekkenden Dichtungsteile in axialer Richtung in unterschiedlichen Höhenlagen angeordnet sein und die in axialer Richtung sich erstreckenden, einander übergreifenden Dichtungsteile den zwischen zwei benachbarten in radialer Richtung sich erstreckenden Dichtungsteilen bestehenden Höhenunterschied überbrücken. Eine derartige im Ergebnis treppenartige Anordnung der in radialer Richtung sich erstreckenden Dichtungsteile begünstigtdie Dichtwirkung in radialer Richtung, da keine von innen nach aussen durchgehende Fuge vorhanden ist.

Bei der vorerwähnten Ausgestaltung des einen in axialer Richtung sich erstreckenden Dichtungsteiles als Falte ist die Anordnung zweckmässig so getroffen, dass die Falte nach unten offen ist. Bei der vorerwähnten treppenförmigen Anordnung der in radialer Richtung sich erstreckenden Dichtungstei le kann die Falte an demjenigen zweier benachbarter derartiger Dichtungsteile angebracht sein, welches in axialer Richtung höher angeordnet ist als das andere Dichtungsteil, das in die Falte einsteckbar ist.

Um eine weitere Verbesserung der Dichtwirkung zu erreichen, kann der freie Rand des in die Falte einsteckbaren Dichtungsteiles zur Bildung einer Dichtlippe um 180° zurückgefaitet sein. Einer zusätzlichen Verbesserung der Dichtwirkung dient auch die Möglichkeit, den freien Rand des die Falte bildenden Abschnittes des sich in axialer Richtung erstreckenden Dichtungsteiles zur Aussenseite der Falte hin umzufalten. Die umgefalteten Bereiche bewirken auch eine grössere Festigkeit des freien Randes.

Eine besondere Erhöhung sowohl der Festigkeit der Ränder als auch der Dichtwirkung wird erzielt, wenn jeweils ein Dichtungsteil aus einem sich in radialer Richtung erstreckenden Ringsegment und einem sich in axialer Richtung erstreckenden Streifen, der als Verbindungsteil wirkt, zusammengesetzt ist, die durch Falzung miteinander verbunden sind.

Gemäss einem weiteren Merkmal der Erfindung kann das am weitesten aussen liegende Dichtungsteil mit seinem äusseren Rand zwischen einem Tragring und einem Haltering angeordnet sein, wobei beide Ringe miteinander verschraubt und auf andere Weise miteinander verbunden sind. Auch können die Schichten der Auskleidung wenigstens eines Abschnittes auf einer ringförmigen Tragkonsole abgestützt sein, wobei der äussere Rand des äusseren Dichtungsteils zwischend Auskleidung und Tragkonsole klemmend gehalten ist.

Vorteilhaft ist die Gasdichtung auch in Umfangsrichtung in mehrere Dichtungsteile unterteilt, deren einander in Umfangsrichtung zugekehrten Endbereiche einander überlappen. Hierdurch wird auch in Umfangsrichtung eine gute Anpassbarkeit der Dichtung an die jeweils auftretenden Wärmedehnungen ermöglicht. Zweckmässig liegt von den beiden Endbereichen eines Dichtungsteiles jeweils einer oberhalb und einer unterhalb des Endbereiches eines benachbarten Dichtungsteiles, wobei mindestens einer der Dichtungsteile mit beiden Endbereichen die benachbarten Dichtungsteile übergreift. Hierdurch lässt sich ein einfaches Montieren der Dichtung über den Umfang der Auskleidung erreichen.

Nachfolgend werden einige bevorzugte Ausführungsformen der Erfindung anhand einer Zeichnung näher beschrieben. Im einzelnen zeigen:
Fig. 1 einen schematischen Längsschnitt durch einen Feuerungsraum mit einer dreischichtigen Auskleidung;
Fig. 2 als Schnitt einen Teilbereich der Auskleidung mit einer ersten Ausführungsform der Gasdichtung;
Fig. 3 in Draufsicht die Gasdichtung im Bereich einer Auskleidungsschicht, gesehen in axialer Richtung;
Fig. 4 die Gasdichtung nach Fig. 3, gesehen in radialer Richtung;
Fig. 5 als Teilschnitt durch die Auskleidung eine nächste Ausführungsform der Gasdichtung;
Fig. 6 in einer abgewandelten Ausführungsform den Verbindungsbereich zwischen zwei Teilen der Gasdichtung;
Fig. 7 eine nächste Ausführungsform der Gasdichtung im Verbindungsbereich;
Fig. 8 eine weitere abgewandelte Ausführungsform der Gasdichtung im Nachbarbereich zwischen zwei Schichten der Auskleidung, und
Fig. 9 eine Anordnung der Gasdichtung im äusseren Randbereich der Auskleidung.

Zunächst soll unter Bezugnahme auf die Fig. 1 der allgemeine Aufbau eines Feuerungsraumes beschrieben werden, der hier die Form eines Druckreaktors hat und zum Vergasen von kohlenstoffhaltigem Material dient. Hierbei treten durchschnittliche Temperaturen bis zu 1100°C auf, die jedoch in Spitzenwerten bis zu 1500°C erreichen können. Der Betriebsdruck wird im allgemeinen zwischen 10 und 30 bar betragen, wobei jedoch Maximalwerte bis über 100 bar möglich sind. Ferner kann ein derartiger Druckreaktor einen Aussendurchmesser bis zu 4 m und eine Länge bis zu 10m oder mehr haben.

Der Druckreaktor hat einen äusseren Stahlmantel 10 und eine Auskleidung, die aus feuerfesten Baustoffen hergestellt ist und drei Schichten 11, 12 und 13 bildet. Jede dieser Schichten 11,12 und 13 ist über die Länge des Druckreaktors hin, d.h. in axialer Richtung, in zwei Abschnitte unterteilt, von denen der eine oberhalb und der andere unterhalb einer allgemein mitder Bezugsziffer 14 bezeichneten Gasdichtung liegen. Da die Gasdichtung 14 die Aufgabe hat, das Eindringen von Gas in den äusseren Teil der Auskleidung aufgrund von Druckdifferenzen zu verhindern, die während eines Reaktionsablaufes zwischen dem unteren und dem oberen Teil des Innenraumes 15 auftreten können, werden je nach Bedarf weitere Gasdichtungen 14 auch in dem höheren Bereich des Druckreaktors anzuordnen sein, falls auch dort das Auftreten derartiger Druckdifferenzen zu erwarten ist.

Die nachfolgend zu erläuterden Fig. 2 bis 9 zeigen in wesentlich grösserem Massstab unterschiedliche Ausführungsformen der Gasdichtung 14 für sich allein oder in Verbindung mit dem entsprechenden Einbaubereich zwischen den Schichten 11, 12 und 13 der Auskleidung.

Bei der Ausführungsform nach Fig. 2 ist die Gasdichtung in radialer Richtung durch drei Dichtungsteile 16, 17 und 18 gebildet, von denen der Dichtungsteil 16 zwischen den beiden in axialer Richtung aneinandergrenzenden Abschnitten der Schicht 11, der Teil 17 zwischen den beiden in axialer Richtung aneinandergrenzenden Abschnitten der Schicht 12 und der Teit 18 zwischen den beiden in axialer Richtung aneinandergrenzenden Abschnitten der Schicht 13 der Auskleidung angeordnet ist. Der Dichtungsteil 16 kann, wie zum Beispiel nachfolgend im Zusammenhang mit den Fig. 3 und 4 gezeigt, über den Umfang in einzelne sektorförmige Teile unterteilt sein, die sich entsprechend überlappen. Da der Auskleidungsquerschnitt kreisförmig ist, verläuft der Streifen 16a des Dichtungsteils 16 entsprechend kreisbogenförmig, was im übrigen auch für die anderen, sich in axialer Richtung erstreckenden Streifen der Dichtungsteile gilt, die im Zusammenhang mit den späteren Ausführungsbeispielen beschrieben werden.

Der Dichtungsteil 16 besteht ebenso wie die Dichtungsteile 17 und 18 und die im Zusammenhang mit den anderen Ausführungsbeispielen zu beschreibenden Dichtungsteile aus einer Metallfolie, deren Stärke zwischen 0,01 und 1 mm beträgt. Im allgemeinen wird man Stärken zwischen 0,05 und 0,3 mm verwenden, wobei man natürlich auch innerhalb einer Gasdichtung unterschiedliche Folien wählen kann. Als Material für die Folie wird man zweckmässig hochwarmfeste Stähle mit verhältnismässig hohen Legierungsanteilen oder eine andere hochwarmfeste Legierung verwenden.

Der an den Dichtungsteil 16 nach aussen hin anschliessende Dichtungsteil 17 hat an seinen beiden Enden jeweils einen in axialer Richtung umgebogenen Streifen 17a, von dem der eine nach unten abgebogen ist und sich mit dem Streifen 16a des Dichtungsteils 16 überlappt. Der auf der äusseren Seite des Dichtungsteils 17 nach oben hochgebogene Streifen 17a überlappt sich seinerseits mit einem nach unten abgebogenen Streifen 18a des Dichtungsteils 18. Letzterer liegt in seinem äusseren Randbereich auf einem Tragring 19 auf, der um den Umfang des Stahlmantels 10 umlaufend an diesem angeschweisst ist. Zwischen dem Dichtungsteil 18 und dem Tragring 19 ist eine ringförmige Dichtung 20 eingelegt. Auf der Oberseite des Dichtungsteils 18 liegt ein Haltering 21 auf, der mit dem Tragring 19 verschraubt ist.

Die Überlappung zwischen den Dichtungsteilen 16,17 und 18 ist jeweils so ausgebildet, dass die Dichtungsteile durch Abziehen in axialer Richtung voneinander getrennt werden können. Wenn man beispielsweise nur den unteren Abschnitt der inneren Schicht 11 der Auskleidung auswechseln will, so lässt sich der Dichtungsteil 16 nach dem provisorischen Abfangen des oberen Abschnitts und dem Entfernen des unteren Abschnitts der Schicht 11 herausnehmen und im Bedarfsfall durch einen neuen Dichtungsteit 16 ersetzen. Die sich überlappenden Streifen 16a und 17a bzw. 17a und 18a lassen ferner einen Ausgleich unterschiedlicher Wärmedehnungen in axialer Richtung ohne weiteres zu. Die Folie, aus der die Dichtungsteile 16, 17 und 18 hergestellt sind, ist sowohl in Fig. 2 als auch in den folgenden Figuren im Verhältnis zur Stärke der Schichten 11, 12 und 13 in unverhältnismässig grossem Massstab dargestellt, um die Überlappung besser zeigen zu können. In der Praxis liegen diese Überlappungsbereiche in einem verhältnismässig engen spalt zwischen jeweils zwei benachbarten Schichten 11,12 oder 13 der Auskleidung bzw. zwischen übereinanderliegenden Abschnitten der jeweiligen Auskleidungsschichten.

In den Fig. 3 und 4 ist dargestellt, welchen Aufbau eine Gasdichtung in Umfangsrichtung haben kann. Zur Vereinfachung der Darstellung ist Fig. 4 nach Art einer Abwicklung zu Fig. 3 gezeigt. Die sich in Umfangsrichtung überlappenden Dichtungsteile 22 haben in axialer Richtung nach oben hochgebogene Streifen 22a und überlappen sich in einer solchen Weise, dass von den beiden in Umfangsrichtung liegenden Kanten eines jeden Dichtungsteils 22 jeweils eine Kante oberhalb und eine Kante unterhalb der Kante eines benachbarten Teils liegt. Nur zwei der Dichtungsteile 22 übergreifen beide Kanten der benachbarten Dichtungsteile 22. Diese Dichtungsteile werden als erstes und letztes Teil der Gasdichtung montiert.

Bei der in Fig. 5 dargestellten Ausführungsform ist die Gasdichtung in radialer Richtung ebenfalls in drei Dichtungsteile 23, 24 und 25 unterteilt. Der der Schicht 11 zugeordnete innere Dichtungsteil 23 hat einen nach oben hochgebogenen Streifen 23a. Der benachbarte Dichtungsteil 24 hat an seiner dem Dichtungsteil 23 zugewandten Seite einen etwa V-förmig zu einer Tasche gebogenen Streifen 24a, der den Streifen 23a des Dichtungsteils 23 übergreift bzw. in den der Streifen 23a einschiebbar ist.

Der Dichtungsteil 24 hat an seinem äusseren Rand einen zunächst nach unten und dann nach aussen abgebogenen Streifen 24b, dessen horizontalerTeil sich mit dem horizontalen Teil eines in gleicher Weise geformten Streifens 25a des Dichtungsteils 25 überlappt. Dieser Überlappungsbereich befindet sich in einer nutförmigen Aussparung 26 von etwa quadratischem Querschnitt, die in der mittleren Schicht 12 der Auskleidung ausgebildet und mit einer Dichtungs- oder Füllmasse in Form von Mörtel, Fasermaterial od. dgl. ausgefüllt ist. Bei dieser Ausführung ist in radialer Richtung ein verhältnismässig grosser Überlappungsbereich vorhanden, in dem entsprechend grosse Wärmedehnungen in ausreichendem Masse ausgeglichen werden können.

Der äussere Dichtungsteil 25 ist in gleicher Weise wie bei dem Ausführungsbeispiel nach Fig. 2 mittels eines Tragringes 19, einer Dichtung 20 und eines Halteringes 21 befestigt.

In Fig. 6 ist eine abgewandelte Ausführungsmöglichkeitfür die Verbindung zwischen zwei benachbarten Dichtungsteilen 27 und 28 dargestellt. Der Dichtungsteil 27 hat einen in axialer Richtung umgebogenen Streifen 27a, dessen freier Rand seinerseits um 180° zu einer Dichtlippe 27b umgebogen ist. Hierdurch kann sich der Rand des Dichtungsteils 27 besser an die Form eines zu einer V-förmigen Tasche umgebogenen Streifens 28a des Dichtungsteils 28 anpassen. Der freie Rand des Streifens 28a wiederum ist nach aussen hin um 180° zurückgebogen, um in diesem Bereich eine grössere Festigkeit zu erzielen. Die Verbindung wird also auch hier durch einfaches Ineinanderstecken der Dichtungsteile 27 und 28 hergestellt.

Bei der Ausführungsform nach Fig. 7 liegen zwei Dichtungsteile 29 und 30 nicht unmittelbar aneinander an, sondern sind durch einen Verbindungsteil 31 miteinander verbunden. Der Dichtungsteil 29 hat einen in axialer Richtung nach oben hochgebogenen Streifen 29a. Der Verbindungsteil 31 wird mit dem Dichtungsteil 30 durch zwei Falze 30a und 31 a verbunden. Im Anschluss an den Falz 31 a bildet der Verbindungsteil 31 einen zweiten, ebenfalls U-förmigen Teil 31 b, der zu dem Falz 31 a in etwa einem rechten Winkel verläuft und den Streifen 29a des Dichtungsteils 29 umgibt. Der Verbindungsteil 31 ist auch hier so ausgebildet und geformt, dass sich der Dichtungsteil 29 in axialer Richtung einstecken oder herausnehmen lässt. Zur Verbesserung der Dichtwirkung in diesem Bereich kann zusätzlich eine Dichtung 32 zwischen den Streifen 29a und den diesen umgebenden, U-förmigen Teil 31 b des Verbindungsteils 31 gelegt werden.

In Fig. 8 ist nur der Nachbarbereich zwischen den beiden Schichten 11 und 12 der Auskleidung dargestellt. Der Schicht 11 ist ein Dichtungsteil 33 zugeordnet, das einen angenähert in axialer Richtung nach oben abgebogenen Streifen 33a hat. Letzterer wiederum ist an seinem freien Rand um 180° nach aussen umgebogen. Dasselbe gilt für einen in gleicher Weise geformten Streifen 34a des der Schicht 12 zugeordneten Dichtungsteils 34. MitAusnahme der um 180° zurückgebogenen Teile der Streifen 33a und 34a hat diese Ausführungsform der Gasdichtung Ähnlichkeit mit der Ausführungsform nach Fig. 2. Es ist jetzt jedoch der Überlappungsbereich in axialer Richtung noch grösser.

Bei der in Fig. 9 dargestellten Ausführungsform ist nur die Schicht 11 der Auskleidung oberhalb und unterhalb der Gasdichtung in axialer Richtung geteilt. Im Bereich der Schichten 12 und 13 stützt sich der obere Auskleidungsabschnitt auf Konsolensteine 35 ab, die in einen Tragring 36 von L-förmigen Querschnitt eingefasst sind. Anstelle der Konsolensteine 35 kann auch ein über den Umfang durchgehender oder aus segmentförmigen Teilen gebildeter Betonring verwendet werden. Der Tragring 36 liegt über zwei Dichtungen 37 auf einer Tragkonsole 38 auf, die ihrerseits an dem Stahlmantel 19 angeschweisst ist.

Ein der inneren Schicht 11 zugeordneter Dichtungsteil 39 und ein den beiden anderen Schichten 12 und 13 zugeordneter Dichtungsteil 40 sind in gleicher Weise miteinander verbunden wie zum Beispiel-die Dichtungsteile 23 und 24 bei der Ausführungsform nach Fig. 5. Der äussere Dichtungsteil 40 wird zwischen den beiden Dichtungen 37 klemmend gehalten.

## Patentansprüche

1. Auskleidung für einen im Querschnitt zumindest angenähert runden Feuerungsraum, die in radialer Richtung in mindestens zwei Schichten (11, 12,13) und in axialer Richtung in mindestens zwei Abschnitte unterteilt ist, mit einer Gasdichtung (14) aus metallischem Folienmaterial, die einen sich zwischen zwei Schichten (11,12,13) in axialer Richtung erstreckenden Dichtungsteil (16a, 17a; 23a, 24a; 27a, 28a; 29a, 31 b; 33a, 34a) und einen im Grenzbereich zwischen zwei Schichten (11, 12, 13) rechtwinklig von diesem abgebogenen, sich zwischen zwei Abschnitten in radialer Richtung erstreckenden Dichtungsteil (16,17,18; 23,24,25; 27,28; 29, 30; 33, 34; 39, 40) aufweist, dadurch gekennzeichnet, dass die sich in radialer und axialer Richtung erstreckenden Dichtungsteile zu einer an sich bekannten, sich von der Innenseite zur Aussenseite der Auskleidung durchgehend erstreckenden Gasdichtung derart verbunden sind, dass sich in radialer Richtung erstreckende benachbarte Dichtungsteile im Bereich zwischen zwei Schichten (11, 12, 13) der Auskleidung übergreifen und nach Art einer Steckverbindung in axialer Richtung lösbar verbunden sind.

2. Auskleidung nach Anspruch 1, dadurch gekennzeichnet, dass die einander übergreifenden axialen Dichtungsteile (16a, 17a; 17a, 18a; 33a, 34a) aneinander anliegend und seitlich nebeneinander zwischen je zwei Schichten (11,12,13) angeordnet sind.

3. Auskleidung nach einem der Ansprüche 1 oder 2, dadurch gekennzeichnet, dass die in radialer Richtung sich erstreckenden Dichtungsteile (16,17,18) in unterschiedlichen axialen Höhenlagen angeordnet sind und die in axialer Richtung sich erstreckenden, einander übergreifenden Dichtungsteile (16a, 17a; 17a, 18a) den zwischen zwei benachbarten, in radialer Richtung sich erstreckenden Dichtungsteilen bestehenden Höhenunterschied überbrücken.

4. Auskleidung nach Anspruch 1, dadurch gekennzeichnet, dass wenigstens eines der einander übergreifenden axialen Dichtungsteile (24a, 28a) zurückgebogen und das andere Dichtungsteil (23a, 27a) in die so gebildete Falte einsteckbar ist.

5. Auskleidung nach Anspruch 3, dadurch gekennzeichnet, dass die Falte nach unten offen ist.

6. Auskleidung nach einem der Ansprüche 4 oder 5, dadurch gekennzeichnet, dass die Falte an demjenigen (28) zweier benachbarter, in radialer Richtung sich erstreckender Dichtungsteile (27, 28) angebracht ist, das in axialer Richtung höher angeordnet ist als das andere Dichtungsteil (27), das in die Falte einsteckbar ist.

7. Auskleidung nach einem der Ansprüche 4 bis 6, dadurch gekennzeichnet, dass der freie Rand des in die Falte einsteckbaren Dichtungsteiles (27a) zur Bildung einer Dichtlippe (27b, 27a) um 180° zurückgefaltet ist.

8. Auskleidung nach einem der Ansprüche 4 bis 7, dadurch gekennzeichnet, dass der freie Rand des die Falte bildenden Abschnittes des sich in axialer Richtung erstreckenden Dichtungsteiles (28a) zur Aussenseite der Falte hin umgebogen ist.

9. Auskleidung nach einem der vorhergehenden Ansprüche, dadurch gekennzeichnet, dass jeweils ein Dichtungsteil (30) aus einem sich in radialer Richtung erstreckenden Ringsegment und einem sich in axialer Richtung erstreckenden Streifen (Verbindungsteil 31 ) zusammengesetzt ist, die durch Falzung miteinander verbunden sind (Fig. 7).

10. Auskleidung nach einem der vorhergehenden Ansprüche, dadurch gekennzeichnet, dass das am weitesten aussenliegende Dichtungsteil (18) mit seinem äusseren Rand zwischen einem Tragring (19) und einem Haltering (21 ) angeordnet ist und die Ringe miteinander verschraubtsind.

11. Auskleidung nach einem der vorhergehenden Ansprüche, dadurch gekennzeichnet, dass die Schichten (12, 13) der Auskleidung wenigstens eines Abschnittes auf einer ringförmigen Tragkonsole (38) abgestützt sind und der äussere Rand des äusseren Dichtungsteils (40) zwischen Auskleidung und Tragkonsole (38) klemmend gehalten ist.

12. Auskleidung nach einem der vorhergehenden Ansprüche, dadurch gekennzeichnet, dass die Gasdichtung (14) auch in Umfangsrichtung in mehrere Dichtungsteile (22) unterteilt ist, deren einander in Umfangsrichtung zugekehrten Endbereiche einander überlappen.

13. Auskleidung nach Anspruch 12, dadurch gekennzeichnet, dass von den beiden Endbereichen eines Dichtungsteiles (22) jeweils einer oberhalb und einer unterhalb des Endbereiches eines benachbarten Dichtungsteiles liegt und dass mindestens einer der Dichtungsteile (22) mit beiden Endbereichen die benachbarten Dichtungsteile übergreift.

## Revendications

1. Revêtement pour un foyer ayant une section au moins approximativement circulaire, ledit revêtement étant divisé en direction radiale en au moins deux couches (11, 12, 13) et en direction axiale en au moins deux sections, comprenant un joint étanche au gaz en une matière métallique en forme de feuille, ledit joint comprenant une partie de joint (16a, 17a; 23a, 24a; 27a, 28a; 29a, 31 b; 33a, 34a) s'étendant entre deux couches (11,12, 13} en direction axiale et une partie de joint (16, 17, 18; 23, 24, 25; 27, 28; 29, 30; 33, 34; 39, 40) pliée dans la zone limite entre deux couches (11, 12,13) sous angle droit et s'étendant en direction radiale entre deux sections, caractérisé en ce que les parties de joint s'étendant en direction radiale et axiale sont jointes l'une à l'autre pour former un joint étanche au gaz connu en soi s'étendant du côté intérieur vers le côté extérieur du revêtement d'une façon continue, cette fonction étant de telle sorte que des parties de joint adjacentes s'étendant en direction radiale dans la zone entre deux couches (11,12,13) du revêtement se recouvrent et sont unies de façon amovible en direction axiale de la façon d'un système de couplage.

2. Revêtement selon la revendication 1, caractérisé en ce que les parties de joint (16a, 17a; 17a, 18a; 33a, 34a) axial se recouvrant sont disposées de façon à être en contact l'une avec l'autre et à se trouver latéralement l'une à côté de l'autre entre deux couches (11, 12, 13).

3. Revêtement selon l'une des revendications 1 ou 2, caractérisé en ce que les parties de joint (16, 17, 18) s'étendant en direction radiale sont disposées dans différentes hauteurs par rapport à l'axe et que les parties de joint (16a, 17a;17a, 18a) se recouvrant et s'étendant en direction axiale remplissent la différence de hauteur existant entre deux parties de joint adjacentes s'étendant en direction radiale.

4. Revêtement selon la revendication 1, caractérisé en ce qu'au moins une des parties de joint (23a, 24a, 27a, 28a) se recouvrant est pliée en arrière et que l'autre partie de joint (23a, 27a) peut être introduite dans le pli ainsi formé.

5. Revêtement selon la revendication 3, caractérisé en ce que le pli est ouvert vers le bas.

6. Revêtement selon l'une des revendications 4 ou 5, caractérisé en ce que le pli est formé sur celle (28) de deux parties de joint (27, 28) adjacentes s'étendant en direction radiale qui est arrangée en direction axiale plus haut que l'autre partie de joint (27) qui peut être introduite dans la fente.

7. Revêtement selon l'une des revendications 4 à 6, caractérisé en ce que le bord libre de la partie de joint (27a) pouvant être introduite dans la fente est pliée en arrière de 180° pour former une lèvre d'étanchéité (27b, 27a).

8. Revêtement selon l'une des revendications 4 à 7, caractérisé en ce que le bord libre de la section de la partie de joint (28a) s'étendant en direction axiale formant le joint est plié vers le côté extérieur du pli.

9. Revêtement selon l'une des revendications précédentes, caractérisé en ce qu'une partie de joint (30) respective est composée d'un segment annulaire s'étendant en direction radiale et d'une bande (partie de connexion 31) s'étendant en direction axiale, ledit segment et ladite bande étant unis par pliage (fig. 7).

10. Revêtement selon l'une des revendications précédentes, caractérisé en ce que la partie de joint (18) se trouvant le plus vers l'extérieur est disposée avec son bord extérieur entre un anneau de support (19) et un anneau de maintien (21 ) et en ce que les anneaux sont serrés à vis.

11. Revêtement selon l'une des revendications précédentes, caractérisé en ce que les couches (12, 13) du revêtement d'au moins une section reposent sur une console de support (38) annulaire et que le bord extérieur de la partie de joint (40) extérieure est maintenu par pincement entre le revêtement et la colonne de support (38).

12. Revêtement selon l'une des revendications précédentes, caractérisé en ce que le joint étanche au gaz (14) est également divisé en direction circonférentielle en plusieurs parties de joint (22) dont les zones terminales opposées en direction circonférentielle se recouvrent.

13. Revêtement selon la revendication 12, caractérisé en ce que des deux zones terminales d'une partie de joint (22) une zone respective se trouve au-dessus et l'autre au-dessous de la zone terminale d'une partie de joint adjacente et qu'au moins une des parties de joint (22) recouvre avec les deux zones terminales les parties de joint adjacentes.

## Claims

1. A lining for a combustion chamber which is at least approximately round in cross-section and which is divided in the radial direction into at least two layers (11, 12, 13) and in the axial direction into at least two sections, having a gas seal comprising metal foil material, which has a sealing portion (16a, 17a; 23a, 24a; 27a, 28a; 29a, 31 b; 33a, 34a) which extends between two layers (11, 12,13) in the axial direction, and a sealing portion (16,17,18;23,24,25;27,28,29,30;33,34;39, 40) which in the boundary region between two layers (11, 12, 13) is bent away perpendicularly therefrom and which extends between two sections in a radial direction, characterised in that the sealing portions which extend in the radial and axial directions are connected to form a per se known gas seal which extends continuously from the insidetothe outside of the lining, in such a way that adjacent sealing portions extending in the radial direction overlap each other in the region between two layers (11, 12, 13) of the lining and are connected releasably in the axial direction in the manner of a plug connection.

2. A lining according to Claim 1, characterised in that the mutually overlapping axial sealing portions (16a, 17a; 17a, 18a; 33a, 34a) are arranged in a position of bearing against each other and laterally one beside the other between two layers (11,12,13).

3. A lining according to Claim 1 or 2, characterised in that the sealing portions (16, 17, 18) which extend in the radial direction are disposed at different axial positions in respect of height and the axially extending, mutually overlapping sealing portions (16a, 17a; 17a, 18a) bridge over the difference in height between two adjacent radially extending sealing portions.

4. A lining according to Claim 1, characterised in that at least one of the mutually overlapping axial sealing portions (23a, 24a, 27a, 28a) is bent back and the other sealing portion (23a, 27a) can be inserted into the fold formed by the bent-back configuration.

5. A lining according to Claim 3, characterised in that the fold is open downwardly.

6. A lining according to Claim 4 ou 5, characterised in that the fold is disposed at that one (28) of two adjacent radially extending sealing portions (27, 28) which is arranged higher in the axial direction than the other sealing portion (27) which can be fitted into the fold.

7. A lining according any of Claims 4 to 6, characterised in that the free edge of the sealing portion(27a) which can be fitted into the fold is folded back through 180° to form a sealing lip (27b, 27a).

8. A lining according to any of Claims 4 to 7, characterised in that the free edge of the part, which forms the fold, of the axially extending sealing portion (28a) is bent over towards the outside of the fold.

9. A lining according to one of the preceding claims, characterised in that a respective sealing portion (30) is made up of a radially extending ring segment and an axially extending strip (connecting portion 30) which are connected together by folding (fig. 7).

10. A lining according to one of the preceding claims, characterised in that the most outwardly disposed sealing portion (18) is arranged with its outer edge between a support ring (19) and a holding ring (21) and the rings are screwed together.

11. A lining according to one of the preceding claims, characterised in that the layers (12, 13) of the lining of at least one section are supported on an annular support bracket (38) and the outer edge of the outer sealing portion (40) is clampingly held between the lining and the support bracket (38).

12. A lining according to one of the preceding claims, characterised in that the gas seal (14) is also divided in the peripheral direction into a plurality of sealing portions (22) whose end regions, which face towards each other in the peripheral direction, overlap each other.

13. A lining according to Claim 12, characterised in that, of the two end regions of a sealing portion (22), one lies above and one lies belowthe end region of respective adjacent sealing portions, and that at least one of the sealing portions (22) has both end regions overlapping the adjacent sealing portions.
